# EUROPÄISCHE PATENTSCHRIFT

(11) **EP 2 022 142 B1**
(45) Veröffentlichungstag und Bekanntmachung des Hinweises auf die Patenterteilung: **20.03.2013**
(21) Anmeldenummer: 07725581.8
(22) Anmeldetag: 25.05.2007
(51) Int. Cl.: H01R 13/52

(54) **STECKVERBINDER**
PLUG-TYPE CONNECTOR
CONNECTEUR ENFICHABLE

(30) Priorität: 30.05.2006 DE 102006025134
(43) Veröffentlichungstag der Anmeldung: 11.02.2009
(73) Patentinhaber: Escha Bauelemente GmbH, 58553 Halver (DE)
(72) Erfinder: KLEINKE, Andreas, 58566 Kierspe (DE)
(74) Vertreter: Friese, Martin
(86) Internationale Anmeldenummer: PCT/EP2007/004685
(87) Internationale Veröffentlichungsnummer: WO 2007/137787

(56) Entgegenhaltungen:
- EP-A- 1 381 114
- WO-A-2005/101582
- DE-B- 1 165 120
- DE-U1- 9 410 092
- DE-U1- 20 012 284
- US-A- 5 797 761

## Beschreibung

Die Erfindung betrifft einen Steckverbinder gemäß dem Oberbegriff von Anspruch 1.

Insbesondere betrifft die vorliegende Erfindung einen derartigen Steckverbinder für den Einsatz im Hochtemperaturbereich. Im Rahmen dieses Schutzrechts soll "Hochtemperaturbereich" einen Temperaturbereich bedeuten, bei dem für den Steckverbinder und das Kabel spezielle Materialien eingesetzt werden müssen, die den hohen Temperaturen standhalten. In der Regel sind das Temperaturen von mehr als 120°C. Die obere Temperaturgrenze von Steckverbindern und Kabeln, die im Hochtemperaturbereich eingesetzt werden, beträgt in der Regel 250°C. Es ist klar, dass je nach den für den Steckverbinder und das Kabel verwendeten Materialien andere für die speziellen Materialien geltende Temperaturgrenzen den Hochtemperaturbereich definieren.

Es ist bekannt, Steckverbinder gemäß dem Oberbegriff von Anspruch 1 für den Raumtemperaturbereich einzusetzen. Durch das Umspritzen eines Gehäuses auf den Kontaktträger und das Kabel wird ein fertig konfektioniertes Steckverbinder mit einem bestimmter Kabel bestimmter Länge geschaffen. Bei dem sich keine fluiddichte Verbindung ausbildet. Insofern gibt es keine Steckverbinder gemäß dem Oberbegriff von Anspruch 1, die für den Hochtemperatur einsetzbar und gleichzeitig fluiddicht sind.

Aus der DE 94 10 092 und aus der US 5,797,761 ist ein Kupplungsteil einer elektrischen Leitungskupplung für mindestens zwei Adern aufweisende elektrische Leitungen bekannt, in welchem die abisolierten Leiter der Adern elektrisch leitend mit metallischen Kontaktteilen verbunden sind, die in Durchgangslöcher eines aus Isoliermaterial bestehenden Trägers eingesteckt sind, in welchem auf der der jeweiligen Leitung zugewandten Fläche des. Trägers ein Heißschmelzkleber aufgebracht ist und in welchem unter Freilassung der der Kontaktgabe mit Gegenkontakten dienenden Enden der Kontaktteile um den Träger und das Ende der jeweiligen Leitung herum ein Schutzkörper aus Isoliermaterial herumgespritzt ist, wobei innerhalb der Durchgangslöcher Dichtungselemente (7) angebracht sind, durch welche die Durchgangslöcher (6) hermetisch abgedichtet sind.

Die WO 2005/101582 A1 offenbart einen elektrischen Verbinder nach Art eines Reißverschlusses. Jeder Steckerteil weist eine Reihe beabstandeter Kontaktelemente auf, wobei die Kontaktelemente des einen Steckerteiles in die Zwischenräume zwischen den Kontaktelemente des anderen Steckerteils eingeführt werden können.

Aus der De 2000 12 284 U1 ist ein elektrischer Steckverbinder bekannt, mit einem aus Isolierstoff vorgefertigten Kontaktträger, in den Kontaktkanäle zur Aufnahme einzelner Kontakte eingearbeitet sind, sowie mit einem fest mit dem Kontaktträger verbundenen Griffkörper, welcher einstückigstoffschlüssiger Bestandteil des vorgefertigten Kontaktträgers ist und Kanäle zum Einstecken isolierter Litzen einer Anschlussleitung aufweist, so dass diese Litzenkanäle die Kontaktkanäle im Kontaktträger unter einem Winkel queren und die Kontaktkanäle Kontakte aufnehmen, die rückwärtig mit je wenigstens einer Spitze zum Eindringen in eine Litze versehen sind und von einer unwirksamen Stellung innerhalb des Kontaktkanals in eine Kontaktstellung verschiebbar sind, in der sich die Eindringspitze in der im Litzenkanal bereitgehaltenen Litze befindet.

Die EP 1 381 114 A2 zeigt schließlich einen Verbinder zur sicheren Verbindung von Kabeln, mit einer männlichen und einer weiblichen Kupplung, welche mit jeweils einem Kabel verschraubt sind. Die weibliche Kupplung enthält darüber hinaus ein Dichtelement, welches an einem Vorspruch der männlichen Kupplung dichtend anliegt.

Ein weiterer Stecker aus dem Stand der Technik wirk in DE 11 65 120 B beschriben.

Der Erfindung liegt somit die Aufgabe zugrunde, einen Steckverbinder gemäß dem Oberbegriff von Anspruch 1 derart weiterzubilden, dass der Steckverbinder für den Hochtemperatur einsetzbar und gleichzeitig fluiddicht ist.

Gemäß einer Ausführung der Erfindung umfasst ein Steckverbinder ein Kabel, das mindestens eine Leitung aufweist, einen Kontaktträger, der mindestens ein Kontaktelement aufweist, das an die mindestens eine Leitung des Kabels angeschlossen ist, eine Umspritzung, die um das Kabel und den Kontaktträger gespritzt ist, und ein Dichtglied zur Abdichtung der Umspritzung gegenüber dem Außenmantel des Kabels.

Durch das Vorsehen einer Dichtglieds ist es möglich den erfindungsgemäßen Steckverbinder auch im Hochtemperaturbereich einzusetzen. Bislang war das nicht möglich, weil eine Verbindung und damit eine Abdichtung zwischen dem wärmebeständigen Außenmantel des Kabels und der Umspritzung beim Umspritzen nicht ausgebildet wird. Daher hat man bisher im Hochtemperaturbereich nur Steckverbinder mit einem Gehäuse eingesetzt, das gegen den Außenmantel des Kabels abgedichtet ist. Der Einsatz von Umspritzungen für Steckverbinder für den Einsatz im Hochtemperaturbereich war bislang weder möglich noch bekannt, wenn gleichzeitig eine fluiddichte Abdichtung erforderlich ist.

Das gleiche gilt für andere umspritzte Steckverbinder, bei denen die Materialien der Umspritzung und des Kabelmantels keine stoffliche Verbindung (Vernetzung) beim Spritzgießvorgang eingehen können. Mit dem erfindungsgemäßen Steckverbinder ist es möglich, derartige Steckverbinder mit einer fluiddichten Abdichtung zwischen dem Kabelmantel und der Umspritzung zu versehen.

Vorzugsweise wird bei dem erfindungsgemäßen Steckverbinder eine stoffliche Verbindung von dem Kontaktträger und der Umspritzung erreicht. Das geschieht vorzugsweise durch die Verwendung von gleichen oder eine Verbindung eingehenden Kunststoffen bei dem Spritzgießprozess im Einlegeverfahren oder Zwei- oder Mehrkomponentenverfahren. Dabei wird vorzugsweise ein Vollkörper aus dem Kontakträger und der Umspritzung erzeugt, der in sich dicht ist. Der erfindungsgemäße Steckverbinder braucht somit kein Gehäuse, denn die Außenkontur wird durch die Umspritzung gebildet. Die Abdichtung zwischen dem Vollkörper und dem Kabel erfolgt erfindungsgemäß mit dem Dichtglied, das vorzugsweise außerhalb des Vollkörpers angeordnet ist und mittels geeigneten Mitteln gegen den Vollkörper gepresst wird. Das das Kabel umschließende Dichtglied wird dabei gegen das Kabel und den Vollkörper gepresst, wodurch eine Abdichtung erfolgt. Die erfindungsgemäßen Steckverbinder können derart ausgebildet werden, dass sie insbesondere zu Rundsteckverbindern nach der Rundsteckverbindernorm DIN EN 61076 oder nach entsprechenden Rundsteckverbindernormen anderer Länder kompatibel sind.

Erfindungsgemäß kann das Dichtglied außerhalb der Umspritzung angeordnet sein. Das hat den Vorteil, dass das Dichtglied auf einfache Weise gegen die Umspritzung gepresst werden kann. Das Dichtglied umschließt dabei vorzugsweise das Kabel des Steckverbinders.

Erfindungsgemäß kann das Dichtglied gegen die Umspritzung gepresst angeordnet sein. Das Dichtglied umschließt dabei das Kabel und wird durch das Anspressen sowohl gegen die Umspritzung als auch gegen das Kabel gedrückt, wodurch eine gute Abdichtung gewährleistet ist.

Vorzugsweise ist der der Steckverbinder für Hochtemperatureinsätze geeignet bzw. ein Hochtemperatursteckverbinder.

Erfindungsgemäß kann das Dichtglied mit einer an der Umspritzung angebrachten Kappe gegen die Umspritzung und den Außenmantel des Kabels gedrückt werden. Dazu kann beispielsweise die Kappe an der Umspritzung mittels einer Schraubverbindung, Steckverbindung, Pressverbindung, Rastverbindung, Schnappverbindung und/oder Klebeverbindung angebracht sein. Andere dem Fachmann bekannte Fügeverfahren sind denkbar. Vorteilhafterweise kann die Umspritzung Befestigungsmittel zur Befestigung der Kappe aufweisen, die bei dem Umspritzvorgang zur Ausbildung der Umspritzung mitausgebildet worden sind.

Erfindungsgemäß kann die Umspritzung an ihrem kabelseitigen Abschnitt ein Außengewinde ausgebildet haben, und die Kappe ein Innengewinde aufweisen.

Erfindungsgemäß kann eine Kontrollvorrichtung vorgesehen sein, die bei einer Relativbewegung zwischen Kappe und Umspritzung derart geändert wird, dass eine erfolgte Relativbewegung erkennbar ist. Das hat den Vorteil, dass eine Anzeige für eine gute Abdichtung des Steckverbinders geschaffen wird. Des Weiteren können Manipulationen ausgeschlossen werden, die die Betriebssicherheit gefährden könnten. Vorzugsweise kann die Kontrollvorrichtung einen Schutzaufkleber bzw. ein Schutzsiegel umfassen, der bzw. das bei einer Relativbewegung zwischen Kappe und Umspritzung reißt bzw. zerstört wird.

Erfindungsgemäß kann das Dichtglied ein Dichtring und/oder eine Dichtungsscheibe sein.

Erfindungsgemäß kann das Dichtglied aus wärmebeständigen Kunststoff ausgebildet sein. Beispielsweise kann das Dichtglied aus Fluorkohlenstoffkunststoff, Fluor-Kunststoff bzw. einem Kunststoff mit hohem Fluoranteil ausgebildet sein. Insbesondere kann das Dichtglied aus Nitril-Butadien-Kautschuk, hydriertem Nitril-Kautschuk (HNBR), Ethylen-Propylen-Dien-Kautschuk (EPDM), Ethylen-Propylen-Terpolymer-Kautschuk, APTK, PTFE, EFTE, MVQ, VMQ, Silikon-Kautschuk, Fluorsilikon-Kautschuk, Fluorkarbon-Kautschuk, Fluorsilikon, Fluor-Kautschuk, Akrylat-Kautschuk, Perfluorkautschuk, Perfluor-Kautschuk, Polyclorpren-Kautschuk, Clorkautschuk, Clorsulfonyl-Polyäthylen-Kautschuk, Polyester-Urethan-Kautschuk, Polyäther-Urethan-Kautschuk, Butyl-Kautschuk, FEP, PFA, PVDF oder einer Kombination aus zumindest zwei von diesen Materialien ausgebildet sein.

Erfindungsgemäß können der Kontaktträger, die Umspritzung und/oder die Kappe aus wärmebeständigen Kunststoff ausgebildet sein. Vorzugsweise können der Kontaktträger, die Umspritzung und/oder die Kappe aus Fluorkohlenstoffkunststoff, Fluor-Kunststoff bzw. einem Kunststoff mit hohem Fluoranteil ausgebildet sind. Vorzugsweise sind der Kontaktträger, die Umspritzung und/oder die Kappe jeweils aus Polytetrafluorethan (PTFE bzw. Teflon), EFTE, PPS, PEEK, PPE, PSU, PES, PEI, LCP, ECTFE, PCTFE, PAI, PPO oder einer Kombination aus zumindest zwei von diesen Materialien ausgebildet.

Erfindungsgemäß können zumindest zwei von dem Kontaktträger, der Umspritzung und der Kappe jeweils aus dem gleichen Material ausgebildet sein. Ferner können erfindungsgemäß zumindest zwei von dem Kontaktträger, der Umspritzung und der Kappe aus unterschiedlichen Materialien ausgebildet sein.

Erfindungsgemäß kann der Außenmantel des Kabels aus einem wärmebeständiger Kunststoff, vorzugsweise Teflon, ausgebildet sein.

Erfindungsgemäß kann in dem Kontaktträger eine der Zahl der Adern des Kabels entsprechende Anzahl an Kontaktelementen vorgesehen sein.

Erfindungsgemäß kann der Steckverbinder ein Steckerteil sein, und die Kontaktelemente können derart ausgebildet sein, dass an ihrer Außenfläche ein Kontakt mit einem entsprechenden Gegenkontaktelement ausbildbar ist.

Erfindungsgemäß kann der Steckverbinder auch ein Gegensteckerteil sein, und die Kontaktelemente können derart ausgebildet sein, dass ein Kontakt an ihrer Innenfläche mit einem entsprechenden Gegenkontaktelement ausbildbar ist.

Alternativ können die Kontaktelemente auch Zwitterkontaktelemente sein.

Erfindungsgemäß kann ein Anschlussteil zum Anschluss des Steckverbinderteils an ein Gegenstückverbinderteil vorgesehen sein. Dabei kann das Anschlussteil eine Schraube mit einem Außengewinde zum Anschluss an ein Gegenanschlussteil (Mutter) mit einem Innengewinde sein. Alternativ kann das Anschlussteil eine Mutter mit einem Innengewinde zum Anschluss an ein Gegenanschlussteil (Schraube) mit einem Außengewinde sein. Dabei kann das Anschlussteil, vorzugsweise in einem Gleitring, drehbar auf dem Kontaktträger gelagert sein.

Erfindungsgemäß kann eine Dichtung zur Abdichtung des Kontaktträgers gegenüber dem Anschlussteil vorgesehen sein, wobei die Dichtung vorzugsweise ein O-Ring ist.

Die Erfindung wird im folgenden anhand der in den Figuren gezeigten Ausführungsbeispiele näher beschrieben.
- Fig. 1: zeigt eine teilweise geschnittene Querschnittsansicht eines Steckverbinders (Gegensteckerteil) mit einem Kabel gemäß einer Ausführung der Erfindung entlang der Linie I-I von Fig. 3.
- Fig. 2: zeigt eine teilweise geschnittene Querschnittsansicht eines Steckverbinders (Steckerteil) mit einem Kabel gemäß einer weiteren Ausführung der Erfindung entlang der Linie II-II von Fig. 4.
- Fig. 3: zeigt eine Seitenansicht des Steckverbinders von Fig. 1.
- Fig. 4: zeigt eine Seitenansicht des Steckverbinders von Fig. 2.
- Fig. 5: zeigt eine perspektivische Ansicht des Steckverbinders von Fig. 1.
- Fig. 6: zeigt eine perspektivische Ansicht des Steckverbinders von Fig. 2.

In der Beschreibung der Ausführungsbeispiele werden folgende Bezugszeichen verwendet:
- 10: Kabel
- 11: Leitung
- 12: Anschlusselement
- 13: Kontaktelement (weiblich)
- 14: Buchse
- 15: Kontaktelement (männlich)
- 16: Stift
- 20: Kappe
- 21: Abflachung
- 22: Kabelseitiger Abschnitt (Kappe)
- 23: Stufe
- 24: Dichtgliedaufnahme
- 25: Innengewinde
- 30: Dichtglied (insbesondere Dichtungsring)
- 31: Innendurchmesser (Dichtglied)
- 32: Außendurchmesser (Dichtglied)
- 33: Dichtungsscheibe
- 40: Umspritzung
- 41: Kabelseitiger Abschnitt (Umspritzung)
- 42: Außengewinde
- 43: Hauptabschnitt
- 44: Vorsprung
- 50: Kontaktträger
- 51: Nut
- 52: Aufnahme
- 53: Codierungsaussparung
- 60: Anschlussteil (Mutter)
- 61: Gleitring
- 62: Dichtglied (O-Ring)
- 70: Kontaktträger
- 71: Nut
- 72: Stift
- 73: Codierungssteg
- 80: Anschlussteil (Schraube)
- 81: Gleitring

Die Figuren 1, 3 und 5 zeigen einen Steckverbinder gemäß einer ersten Ausführung der Erfindung. Fig. 1 zeigt eine Querschnittsansicht entlang der Linie I-I von Fig. 3. Fig. 3 zeigt eine Seitenansicht und Fig. 5 eine Querschnittsansicht.

Der in den Figuren 1, 3 und 5 dargestellte Steckverbinder (Gegensteckerteil) ist mit einem Kabel 10 einer bestimmten Länge vorkonfektioniert. Das Kabel 10 ist aus wärmebeständigen Material ausgebildet, wobei sein Außenmantel aus einem wärmebeständigen Kunststoff ausgebildet ist, vorzugsweise aus Teflon. In dem Kabel 10 sind zwei Leitungen 11 vorgesehen, die mittels jeweils einem Anschlusselement 12 auf bekannte Weise mit einem Kontaktelement 13 (weiblich) verbunden sind. Die Verbindung kann auf eine beliebige dem Fachmann bekannte Weise erfolgen, die für Hochtemperatursteckverbinder geeignet sind.

An den Kontaktelementen 13 ist jeweils eine Buchse 14 zur Aufnahme eines entsprechenden Kontaktelements 15 eines Steckerteils vorgesehen.

Die Kontaktelemente 13 sind in einem Kontaktträger 50 aufgenommen, der in der Mitte eine Aufnahme 52 und eine Codierungsaussparung aufweist. An seinem kabelseitigen Ende weist der Kontaktträger eine Nut 51 zur formschlüssigen Sicherung einer Umspritzung 40 auf.

Der fertig konfektionierte Steckverbinder weist eine Umspritzung 40 auf, die direkt auf das Kabel 10 und die Leitungen 11 mit dem daran angeschlossenen Kontaktträger auf bekannte Weise gespritzt ist. An seinem kabelseitigem Abschnitt 41 weist die Umspritzung ein Außengewinde 42 auf, auf das eine Kappe 20 geschraubt ist. Ferner weist die Umspritzung 40 einen Hauptabschnitt 43 auf. An ihrem kontaktträgerseitigem Ende weist die Umspritzung 40 einen umlaufenden Vorsprung 44 auf, mit dem die Umspritzung an dem Kontaktträger 50 formschlüssig gesichert ist.

Die Kappe 20 ist auf das kabelseitige Ende der Umspritzung aufgeschraubt. Sie weist zwei Abflachungen 21 auf, die das Aufschrauben der Kappe erleichtern. Der kabelseitige Abschnitt 22 der Kappe hat einen Innendurchmesser, der etwas größer als der Außendurchmesser des Außenmantels des Kabels 10 ist. Das erleichtert die Montage und ermöglicht außerdem die Verwendung für verschiedene Außendurchmesser von Kabeln, d.h. es müssen nicht mehrere Werkzeuge bereitgestellt werden, um Kappen für verschiedene Kabel zu schaffen.

In der Kappe 20 ist eine Stufe 23 vorgesehen, an der sich der Innendurchmesser in die Dichtgliedaufnahme 24 erweitert. In der Dichtgliedaufnahme ist das Dichtglied 30 angeordnet, das einen Dichtungsring umfasst. Der Innendurchmesser 31 des Dichtungsrings entspricht dem Außendurchmesser des Außenmantels des Kabels 10, und der Außendurchmesser 32 des Dichtungsrings entspricht dem Innendurchmesser der Dichtgliedaufnahme 24. Zwischen der Stufe 23 und dem Dichtungsring ist eine Dichtungsscheibe 33 vorgesehen. In der Kappe ist ein Innengewinde 25 vorgesehen, mit dem die Kappe 20 auf das Außengewinde 42 der Umspritzung 40 geschraubt ist und den Dichtungsring und die Dichtungsscheibe einklemmt. Dadurch wird eine fluiddichte Dichtung zwischen der Umspritzung 40 und dem Kabel 10 geschaffen.

Der Steckverbinder weist ein Anschlussteil 60 (Mutter) auf, die mit einem Gleitring 61 an dem Kontaktträger auf bekannte Weise gesichert ist. Zur Abdichtung ist in der Mutter ein Dichtglied 62 (O-Ring) vorgesehen.

Der Steckverbinder ist aus Materialien hergestellt, die einen Einsatz im Hochtemperaturbereich erlauben.

Der Außenmantel des Kabels 10 ist aus einem wärmebeständigen Kunststoff, vorzugsweise Teflon, ausgebildet. Andere dem Fachmann bekannte Materialien sind denkbar, die in Bezug auf einen Außenmantel eines Kabels für den Einsatz im Hochtemperaturbereich ausgelegt sind.

Das Dichtglied 30 bzw. die Dichtungsscheibe 33 und/oder der oder die Gleitringe 61, 81 sind aus wärmebeständigen Kunststoff ausgebildet. Vorzugsweise sind das Dichtglied 30 bzw. die Dichtungsscheibe 33 und/oder der oder die Gleitringe 61, 81 aus Fluorkohlenstoffkunststoff, Fluor-Kunststoff bzw. einem Kunststoff mit hohem Fluoranteil ausgebildet. Das Dichtglied 30 bzw. die Dichtungsscheibe 33 und/oder der oder die Gleitringe 61, 81 können beispielsweise aus Nitril-Butadien-Kautschuk, hydriertem Nitril-Kautschuk (HNBR), Ethylen-Propylen-Dien-Kautschuk (EPDM), Ethylen-Propylen-Terpolymer-Kautschuk, APTK, PTFE, EFTE, MVQ, VMQ, Silikon-Kautschuk, Fluorsilikon-Kautschuk, Fluorkarbon-Kautschuk, Fluorsilikon, Fluor-Kautschuk, Akrylat-Kautschuk, Perfluorkautschuk, Perfluor-Kautschuk, Polyclorpren-Kautschuk, Clorkautschuk, Clorsulfonyl-Polyäthylen-Kautschuk, Polyester-Urethan-Kautschuk, Polyäther-Urethan-Kautschuk, Butyl-Kautschuk, FEP, PFA, PVDF, aus Metall, vorzugsweise aus Kupfer oder einer Kupferlegierung oder einer Kombination aus zumindest zwei von diesen Materialien ausgebildet sein. Andere dem Fachmann bekannte Materialien sind denkbar, die in Bezug auf Dichtglieder bzw. Gleitringe für den Einsatz im Hochtemperaturbereich ausgelegt sind.

Der Kontaktträger 50, die Umspritzung 40 und/oder die Kappe 20 sind aus wärmebeständigen Kunststoff ausgebildet. Dabei können der Kontaktträger 50, die Umspritzung 40 und/oder die Kappe 20 aus Fluorkohlenstoffkunststoff, Fluor-Kunststoff bzw. einem Kunststoff mit hohem Fluoranteil ausgebildet sein. Insbesondere können der Kontaktträger 50, die Umspritzung 40 und/oder die Kappe 20 jeweils aus Polytetrafluorethan (PTFE bzw. Teflon), EFTE, PPS, PEEK, PPE, PSU, PES, PEI, LCP, ECTFE, PCTFE, PAI, PPO oder einer Kombination aus zumindest zwei von diesen Materialien ausgebildet sein.

Es ist denkbar, dass zumindest zwei Teile (Kontaktträger 50, Umspritzung 40 und Kappe 20) jeweils aus dem gleichen Material ausgebildet sind. Es ist aber auch möglich, dass zumindest zwei Teile (Kontaktträger 50, Umspritzung 40 und Kappe 20) aus unterschiedlichen Materialien ausgebildet sind.

Bei der Auswahl der Materialien ist zu beachten, dass die Materialien von Umspritzung 40 und Kontaktträger 50 derart gewählt werden sollten, dass beim Umspritzvorgang der Kontaktträger zumindest erweicht wird, derart, dass eine Verschmelzung bzw. Verschweißung von Umspritzung und Kontaktträger beim Umspritzvorgang erfolgt.

Die Figuren 2, 4 und 6 zeigen einen Steckverbinder gemäß einer weiteren Ausführung der Erfindung. Fig. 2 zeigt eine Querschnittsansicht entlang der Linie II-II von Fig. 4. Fig. 4 zeigt eine Seitenansicht und Fig. 6 eine Querschnittsansicht.

Der in den Figuren 2, 4 und 6 dargestellte Steckverbinder (Steckerteil) ist mit einem Kabel 10 einer bestimmten Länge vorkonfektioniert und ist mit dem in den Figuren 1, 3 und 5 gezeigten und beschriebenen Gegensteckerteil verbindbar. Gleiche Teile sind mit gleichen Bezugszeichen versehen. Im folgenden werden nur die Unterschiede beschrieben. Im übrigen wird auf die Beschreibung des oben im Zusammenhang mit den Figuren 1, 3 und 5 beschriebenen Gegensteckerteils verwiesen.

Die Kontaktelemente 15 (männlich) weisen einen jeweils einen Stift 16 auf, der mit einer entsprechenden Buchse 14 des Gegensteckerteils beim Verbinden von Steckerteil und Gegensteckerteil in Kontakt gebracht wird.

Der Kontaktträger 70 weist eine Nut 71 auf, in die der Vorsprung 44 der Umspritzung 40 formschlüssig eingreift. An dem Kontaktträger 70 ist ein mittiger Stift 72 vorgesehen, der bei der Verbindung von Steckerteil und Gegensteckerteil in der Aufnahme 52 aufgenommen wird. Der Codierungssteg 73 wirkt mit der Codierungsaussparung zusammen, um die richtige relative Orientierung von Steckerteil und Gegensteckerteil sicherzustellen.

Der Steckverbinder weist ein Anschlussteil 80 (Schraube) auf, die mit einem Gleitring 81 an dem Kontaktträger 70 auf bekannte Weise gesichert ist.

Es ist klar, dass dem Fachmann beim Studium der Unterlagen naheliegende Alternativen und äquivalente Lösungen auch in den Schutzbereich der vorliegenden Anmeldung fallen sollen.

## Patentansprüche

1. Steckverbinder mit einem Kabel (10), das mindestens eine Leitung (11) aufweist, einem Kontaktträger (50; 70), der mindestens ein Kontaktelement (13; 15) aufweist, das an die mindestens eine Leitung (11) des Kabels (10) angeschlossen ist, und einer Umspritzung (40), die um das Kabel (10) und den Kontaktträger (50; 70) gespritzt ist, und einem Dichtglied (30), welches außerhalb der Umspritzung (40) angeordnet ist und zur Abdichtung der Umspritzung (40) gegenüber dem Außenmantel des Kabels (10) dient, **gekennzeichnet dadurch**dass dass Dichtglied (30) mit einer an der Umspritzung (40) angebrachten Kappe (20) gegen die Umspritzung (40) und den Außenmantel des Kabels gedrückt wird.

2. Steckverbinder nach einem der vorhergehenden Ansprüche, bei dem das Dichtglied (30) gegen die Umspritzung (40) gepresst angeordnet ist.

3. Steckverbinder nach einem der vorhergehenden Ansprüche, **dadurch gekennzeichnet, dass** der Steckverbinder für Hochtemperatureinsätze geeignet ist bzw. ein Hochtemperatursteckverbinder ist.

4. Steckverbinder nach einem der vorhergehenden Ansprüche, **dadurch gekennzeichnet, dass** das Kabel zwei Leitungen aufweist.

5. Steckverbinder nach dem vorhergehenden Anspruch, bei dem die Kappe (20) an der Umspritzung (40) mittels einer Schraubverbindung, Steckverbindung, Pressverbindung, Rastverbindung, Schnappverbindung und/oder Klebeverbindung angebracht ist.

6. Steckverbinder nach einem der beiden vorhergehenden Ansprüche, bei dem die Umspritzung (40) Befestigungsmittel zur Befestigung der Kappe (20) aufweist, die bei dem Umspritzvorgang zur Ausbildung der Umspritzung mitausgebildet worden sind.

7. Steckverbinder nach einem der vorhergehenden Ansprüche, bei dem die Umspritzung an ihrem kabelseitigen Abschnitt (41) ein Außengewinde (42) ausgebildet hat, und die Kappe (20) ein Innengewinde (25) aufweist.

8. Steckverbinder nach einem der vorhergehenden Ansprüche, bei dem eine Kontrollvorrichtung vorgesehen ist, die bei einer Relativbewegung zwischen Kappe und Umspritzung derart geändert wird, dass eine erfolgte Relativbewegung erkennbar ist.

9. Steckverbinder nach dem vorhergehenden Anspruch, bei dem die Kontrollvorrichtung einen Schutzaufkleber bzw. ein Schutzsiegel umfasst, der bzw. das bei einer Relativbewegung zwischen Kappe und Umspritzung reißt bzw. zerstört wird.

10. Steckverbinder nach einem der vorhergehenden Ansprüche, bei dem das Dichtglied (30) ein Dichtring und/oder eine Dichtungsscheibe (33) ist.

11. Steckverbinder nach einem der vorhergehenden Ansprüche, bei dem das Dichtglied (30) und/oder der oder die Gleitringe (61, 81) aus wärmebeständigen Kunststoff ausgebildet ist.

12. Steckverbinder nach einem der vorhergehenden Ansprüche, bei dem das Dichtglied (30) und/oder der oder die Gleitringe (61, 81) aus Fluorkohlenstoffkunststoff, Fluor-Kunststoff bzw. einem Kunststoff mit hohem Fluoranteil ausgebildet ist.

13. Steckverbinder nach einem der vorhergehenden Ansprüche, bei dem das Dichtglied (30) und/oder der oder die Gleitringe (61, 81) aus Nitril-Butadien-Kautschuk, hydriertem Nitril-Kautschuk (HNBR), Ethylen-Propylen-Dien-Kautschuk (EPDM), Ethylen-Propylen-Terpolymer-Kautschuk, APTK, PTFE, EFTE, MVQ, VMQ, Silikon-Kautschuk, Fluorsilikon-Kautschuk, Fluorkarbon-Kautschuk, Fluorsilikon, Fluor-Kautschuk, Akrylat-Kautschuk, Perfluorkautschuk, Perfluor-Kautschuk, Polyclorpren-Kautschuk, Clorkautschuk, Clorsulfonyl-Polyäthylen-Kautschuk, Polyester-Urethan-Kautschuk, Polyäther-Urethan-Kautschuk, Butyl-Kautschuk, FEP, PFA, PVDF, und/oder aus Metall, vorzugsweise aus Kupfer und/oder aus einer Kupferlegierung oder einer Kombination aus zumindest zwei von diesen Materialien ausgebildet ist.

14. Steckverbinder nach einem der vorhergehenden Ansprüche, bei dem der Kontaktträger (50; 70), die Umspritzung (40) und/oder die Kappe (20) aus wärmebeständigen Kunststoff ausgebildet sind.

15. Steckverbinder nach einem der vorhergehenden Ansprüche, bei dem der Kontaktträger (50; 70), die Umspritzung (40) und/oder die Kappe (20) aus Fluorkohlenstoffkunststoff, Fluor-Kunststoff bzw. einem Kunststoff mit hohem Fluoranteil ausgebildet sind.

16. Steckverbinder nach einem der vorhergehenden Ansprüche, bei dem der Kontaktträger (50; 70), die Umspritzung (40) und/oder die Kappe (20) jeweils aus Polytetrafluorethan (PTFE bzw. Teflon), EFTE, PPS, PEEK, PPE, PSU, PES, PEI, LCP, ECTFE, PCTFE, PAI, PPO oder einer Kombination aus zumindest zwei von diesen Materialien ausgebildet sind.

17. Steckverbinder nach einem der vorhergehenden Ansprüche, bei dem zumindest zwei von dem Kontaktträger (50; 70), der Umspritzung (40) und der Kappe (20) jeweils aus dem gleichen Material ausgebildet sind.

18. Steckverbinder nach einem der vorhergehenden Ansprüche, bei dem zumindest zwei von dem Kontaktträger (50; 70), der Umspritzung (40) und der Kappe (20) aus unterschiedlichen Materialien ausgebildet sind.

19. Steckverbinder nach einem der vorhergehenden Ansprüche, bei dem der Außenmantel des Kabels (10) aus einem wärmebeständiger Kunststoff, vorzugsweise Teflon, ausgebildet ist.

20. Steckverbinder nach einem der vorhergehenden Ansprüche, bei dem in dem Kontaktträger (50) eine der Zahl der Adern des Kabels (10) entsprechende Anzahl an Kontaktelementen (13, 15) vorgesehen ist.

21. Steckverbinder nach einem der vorhergehenden Ansprüche, bei dem der Steckverbinder ein Steckerteil ist, und die Kontaktelemente (15) derart ausgebildet sind, dass an ihrer Außenfläche ein Kontakt mit einem entsprechenden Gegenkontaktelement (13) ausbildbar ist.

22. Steckverbinder nach einem der Ansprüche 1 bis 21, bei dem der Steckverbinder ein Gegensteckerteil ist und die Kontaktelemente derart ausgebildet sind, dass ein Kontakt an ihrer Innenfläche (13) mit einem entsprechenden Gegenkontaktelement (15) ausbildbar ist.

23. Steckverbinder nach einem der Ansprüche 1 bis 21, bei dem die Kontaktelemente (13, 15) Zwitterkontaktelemente sind.

24. Steckverbinder nach einem der vorherigen Ansprüche, bei dem ein Anschlussteil zum Anschluss des Steckverbinderteils an ein Gegenstückverbinderteil vorgesehen ist.

25. Steckverbinder nach dem vorhergehenden Anspruch, bei dem das Anschlussteil eine Schraube mit einem Außengewinde zum Anschluss an ein Gegenanschlussteil (Mutter) mit einem Innengewinde ist.

26. Steckverbinder nach Anspruch 25, bei dem das Anschlussteil eine Mutter mit einem Innengewinde zum Anschluss an ein Gegenanschlussteil (Schraube) mit einem Außengewinde ist.

27. Steckverbinderteil nach einem der Ansprüche 25 bis 27, bei dem das Anschlussteil (80), vorzugsweise in einem Gleitring, drehbar auf dem Kontaktträger (70) gelagert ist.

28. Steckverbinder nach einem der vorhergehenden Ansprüche, bei dem eine Dichtung (62) zur Abdichtung des Kontaktträgers (50) gegenüber dem Anschlussteil (60) vorgesehen ist, wobei die Dichtung (62) vorzugsweise ein O-Ring ist.

## Claims

1. Plug-type connector comprising a cable (10) which has at least one wire (11), a contact carrier (50; 70) which has at least one contact element (13; 15) that is connected to the at least one wire (11) of the cable (10), and an encapsulation (40) which is injected around the cable (10) and the contact carrier (50; 70), and
a sealing member (30) which is arranged outside the encapsulation (40) and serves for sealing the encapsulation (40) from the outer sheath of the cable (10), **characterized in that** the sealing member (30) is pressed against the encapsulation (40) and the outer sheath of the cable by means of a cap (20) mounted on the encapsulation (40).

2. The plug-type connector according to any of the preceding claims, wherein the sealing member (30) is arranged so that it is pressed against the encapsulation (40).

3. The plug-type connector according to any of the preceding claims, **characterized in that** the plug-type connector is suitable for high-temperature applications or is a high-temperature plug-type connector.

4. The plug-type connector according to any of the preceding claims, **characterized in that** the cable has two wires.

5. The plug-type connector according to any of the preceding claims, in which the cap (20) is mounted on the encapsulation (40) by means of a screw connection, plug connection, press fit, locking connection, snap connection and/or adhesive bond.

6. The plug-type connector according to either of the two preceding claims, in which the encapsulation (40) has fastening means for fastening the cap (20), said fastening means being formed concomitantly in the injection process for the formation of the encapsulation.

7. The plug-type connector according to any of the preceding claims, in which the encapsulation has an outer thread (42) formed on its section (41) on the cable side, and the cap (20) has an inner thread (25).

8. The plug-type connector according to any of the preceding claims, in which a monitoring device is provided which, in the event of a relative movement between cap and encapsulation, is changed in such a way that a relative movement which has taken place is detectable.

9. The plug-type connector according to the preceding claim, in which the monitoring device comprises a protective sticker or a protective seal which is torn or destroyed in the event of a relative movement between cap and encapsulation.

10. The plug-type connector according to any of the preceding claims, in which the sealing member (30) is a sealing ring and/or a sealing washer (33).

11. The plug-type connector according to any of the preceding claims, in which the sealing member (30) and/or the sliding ring or sliding rings (61, 81) is/are made of a heat-resistant plastic material.

12. The plug-type connector according to any of the preceding claims, in which the sealing member (30) and/or the sliding ring or sliding rings (61, 81) is/are made of fluorocarbon plastic, fluorine plastic or a plastic having a high fluorine content.

13. The plug-type connector according to any of the preceding claims, in which the sealing member (30) and/or the sliding ring or sliding rings (61, 81) is/are made of nitrile-butadiene rubber, hydrogenated nitrile rubber (HNBR), ethylene-propylene-diene rubber (EPDM), ethylene-propylene-terpolymer rubber, APTK, PTFE, EFTE, MVQ, VMQ, silicone rubber, fluorosilicone rubber, fluorocarbon rubber, fluorosilicone, fluorine rubber, acrylate rubber, perfluororubber, perfluorinated rubber, polychloroprene rubber, chlorine rubber, chlorosulfonyl-polyethylene rubber, polyester-urethane rubber, polyether-urethane rubber, butyl rubber, FEP, PFA, PVDF and/or of metal, preferably of copper and/or of a copper alloy or a combination of at least two of these materials.

14. The plug-type connector according to any of the preceding claims, in which the contact carrier (50; 70), the encapsulation (40) and/or the cap (20) are made of a heat-resistant plastic material.

15. The plug-type connector according to any of the preceding claims, in which the contact carrier (50; 70), the encapsulation (40) and/or the cap (20) are made of fluorocarbon plastic, fluorine plastic and/or of a plastic having a high fluorine content.

16. The plug-type connector according to any of the preceding claims, in which the contact carrier (50; 70), the encapsulation (40) and/or the cap (20) are each made of polytetrafluoroethane (PTFE or Teflon), EFTE, PPS, PEEK, PPE, PSU, PES, PEI, LCP, ECTFE, PCTFE, PAI, PPO or a combination of at least two of these materials.

17. The plug-type connector according to any of the preceding claims, in which at least two of the contact carrier (50; 70), the encapsulation (40) and the cap (20) are each made of the same material.

18. The plug-type connector according to any of the preceding claims, in which at least two of the contact carrier (50; 70), the encapsulation (40) and the cap (20) are made of different materials.

19. The plug-type connector according to any of the preceding claims, in which the outer sheath of the cable (10) is made of a heat-resistant plastic material, preferably Teflon.

20. The plug-type connector according to any of the preceding claims, in which a number of contact elements (13, 15) which corresponds to the number of conductors of the cable (10) is provided in the contact carrier (50).

21. The plug-type connector according to any of the receding claims, in which the plug-type connector is a plug part, and the contact elements (15) are made in such a way that a contact having a corresponding mating contact element (13) can be formed on their outer surface.

22. The plug-type connector according to any of claims 1 to 21, in which the plug-type connector is a counter-plug part and the contact elements are made in such a way that a contact on their inner surface (13) can be formed with an appropriate mating contact element (15).

23. The plug-type connector according to any of claims 1 to 21, in which the contact elements (13, 15) are hermaphrodite contact elements.

24. The plug-type connector according to any of the preceding claims, in which a connecting part is provided for connecting the plug connector part to a counter-connecting part.

25. The plug-type connector according to the preceding claim, in which the connecting part is a screw having an outer thread for connection to a counter-connecting part (nut) that has an inner thread.

26. The plug-type connector according to claim 25, in which the connecting part is a nut having an inner thread for connection to a counter-connecting part (screw) having an outer thread.

27. The plug-type connector according to any of claims 25 to 27, in which the connecting part (80) is rotatably mounted on the contact carrier (70), preferably in a sliding ring.

28. The plug-type connector according to any of the preceding claims, in which a gasket (62) is provided for sealing the contact carrier (50) from the connecting part (60), wherein the gasket (62) is preferably an O-ring.

## Revendications

1. Connecteur enfichable avec un câble (10), qui comprend au moins une ligne (11), un porte-contact (50 ; 70) qui comporte au moins un élément de contact (13 ; 15) qui est connecté à ladite au moins une ligne (11) du câble (10), et un enrobage (40) qui est injecté autour du câble (10) et du porte-contact (50 ; 70), et un élément d'étanchéité (30) qui est agencé à l'extérieur de l'enrobage (40) et qui sert à l'étanchement de l'enrobage (40) par rapport à l'enveloppe extérieure du câble (10), **caractérisé en ce que** l'élément d'étanchéité (30) est pressé avec un capuchon (20) rapporté sur l'enrobage (40) contre l'enrobage (40) et l'enveloppe extérieure du câble.

2. Connecteur enfichable selon l'une des revendications précédentes, dans lequel l'organe d'étanchéité (30) est agencé pressé contre l'enrobage (40).

3. Connecteur enfichable selon l'une des revendications précédentes, **caractérisé en ce que** le connecteur enfichable convient pour des applications à haute température, ou respectivement **en ce qu'**il est un connecteur enfichable pour haute température.

4. Connecteur enfichable selon l'une des revendications précédentes, **caractérisé en ce que** le câble comprend deux lignes.

5. Connecteur enfichable selon la revendication précédente, dans lequel le capuchon (20) est rapporté sur l'enrobage (40) au moyen d'une liaison vissée, d'une liaison à enfichage, d'une liaison pressée, d'une liaison à enclenchement, d'une liaison à encliquetage et/ou d'une liaison collée.

6. Connecteur enfichable selon l'une des deux revendications précédentes, dans lequel l'enrobage (40) comporte des moyens de fixation pour la fixation du capuchon (20), qui ont été réalisés conjointement lors de l'opération d'injection pour la réalisation de l'enrobage.

7. Connecteur enfichable selon l'une des revendications précédentes, dans lequel l'enrobage comporte un pas de vis extérieur (42) réalisé au niveau de son tronçon (41) côté câble, et le capuchon (20) comporte un pas de vis intérieur (25).

8. Connecteur enfichable selon l'une des revendications précédentes, dans lequel il est prévu un dispositif de contrôle qui, lors d'un mouvement relatif entre le capuchon et l'enrobage, est modifié de façon qu'un mouvement relatif intervenu est reconnaissable.

9. Connecteur enfichable selon la revendication précédente, dans lequel le dispositif de contrôle comprend un autocollant de protection ou un sceau de protection qui est déchiré ou détruit lors d'un mouvement relatif entre le capuchon et l'enrobage.

10. Connecteur enfichable selon l'une des revendications précédentes, dans lequel l'organe d'étanchéité (30) est une bague d'étanchéité et/ou un disque d'étanchéité (33).

11. Connecteur enfichable selon l'une des revendications précédentes, dans lequel l'organe d'étanchéité (30) et/ou la ou les bagues de glissement (61, 81) est/sont réalisé(es) en une matière plastique résistant à la chaleur.

12. Connecteur enfichable selon l'une des revendications précédentes, dans lequel l'organe d'étanchéité (30) et/ou la ou les bagues de glissement (61, 81) est/sont réalisé(es) en matière plastique fluorocarbonée, en matière plastique au fluor, ou une matière plastique avec une forte part de fluor.

13. Connecteur enfichable selon l'une des revendications précédentes, dans lequel l'organe d'étanchéité (30) et/ou la ou les bagues de glissement (61, 81) est/sont réalisé(es) en caoutchouc nitrile-butadiène, caoutchouc nitrile hydruré (HNBR), caoutchouc éthylène-propylène-diène (EPDM), caoutchouc éthylène-propylène-terpolymère, APTK, PTFE, EFTE, MVQ, VMQ, caoutchouc au silicone, caoutchouc au fluorosilicone, caoutchouc au fluorocarbone, silicone fluoré, caoutchouc fluoré, caoutchouc acrylate, caoutchouc perfluoré, caoutchouc polychloroprène, caoutchouc chloré, caoutchouc chloro-sulfonyle-polyéthylène, caoutchouc polyester-uréthane, caoutchouc polyéther-uréthane, caoutchouc au butyle, FEP, PFA, PVDF, et/ou en métal, de préférence en cuivre et/ou en un alliage de cuivre, ou encore une combinaison d'au moins deux de ces matériaux

14. Connecteur enfichable selon l'une des revendications précédentes, dans lequel le porte-contact (50 ; 70), l'enrobage (40) et/ou le capuchon (20) sont réalisés en une matière plastique résistant à la chaleur.

15. Connecteur enfichable selon l'une des revendications précédentes, dans lequel le porte-contact (50 ; 70), l'enrobage (40) et/ou le capuchon (20) sont réalisés en matière plastique fluorocarbonée, en matière plastique au fluor, ou une matière plastique avec une forte part de fluor.

16. Connecteur enfichable selon l'une des revendications précédentes, dans lequel le porte-contact (50 ; 70), l'enrobage (40) et/ou le capuchon (20) sont réalisés chacun en polytétrafluoroéthane (PTFE, ou téflon) EFTE, PPS, PEEK, PPE, PSU, PES, PEI, LCP, ECTFE, PCTFE, PAI, PPO, ou une combinaison d'au moins deux de ces matériaux.

17. Connecteur enfichable selon l'une des revendications précédentes, dans lequel au moins deux parmi le porte-contact (50 ; 70), l'enrobage (40) et le capuchon (20) sont réalisés respectivement du même matériau.

18. Connecteur enfichable selon l'une des revendications précédentes, dans lequel au moins deux parmi le porte contact (50 ; 70), l'enrobage (40) et le capuchon (20) sont réalisés en matériaux différents.

19. Connecteur enfichable selon l'une des revendications précédentes, dans lequel l'enveloppe extérieure du câble (10) est réalisée en une matière plastique résistant à la chaleur, de préférence en téflon.

20. Connecteur enfichable selon l'une des revendications précédentes dans lequel il est prévu, dans le porte-contact (50), un nombre d'éléments de contact (13, 15) correspondant au nombre des fils du câble (10).

21. Connecteur enfichable selon l'une des revendications précédentes, dans lequel le connecteur enfichable est une pièce mâle, et les éléments de contact (15) sont réalisés de telle façon qu'un contact peut être établi sur sa surface extérieure avec un élément de contact antagoniste (13) correspondant.

22. Connecteur enfichable selon l'une des revendications 1 à 21, dans lequel le connecteur enfichable est une pièce femelle, et les éléments de contact sont réalisés de telle façon qu'un contact peut être établi sur sa surface intérieure (13) avec un élément de contact antagoniste (15) correspondant.

23. Connecteur enfichable selon l'une des revendications 1 à 21, dans lequel les éléments de contact (13, 15) sont des éléments de contact hermaphrodites.

24. Connecteur enfichable selon l'une des revendications précédentes, dans lequel une pièce de liaison est prévue pour la liaison de la partie de connecteur mâle sur une partie de connecteur femelle antagoniste.

25. Connecteur enfichable selon la revendication précédente, dans lequel la pièce de liaison est une vis avec un filetage pour le raccordement sur une pièce de liaison antagoniste (écrou) avec un taraudage.

26. Connecteur enfichable selon la revendication 25, dans lequel la pièce de liaison est un écrou avec un taraudage pour la liaison sur une pièce de liaison antagoniste (vis) avec un filetage.

27. Connecteur enfichable selon l'une des revendications 25 à 27, dans lequel la pièce de liaison (80) est montée rotative sur le porte-contact (70), de préférence dans une bague de glissement.

28. Connecteur enfichable selon l'une des revendications précédentes, dans lequel il est prévu un joint (62) pour étancher le porte-contact (50) vis-à-vis de la pièce de liaison (60), dans lequel le joint (62) est de préférence un joint torique.
